# EUROPÄISCHE PATENTSCHRIFT

(11) **EP 0 894 187 B1**
(45) Veröffentlichungstag und Bekanntmachung des Hinweises auf die Patenterteilung: **01.09.1999**
(21) Anmeldenummer: 97920567.1
(22) Anmeldetag: 01.04.1997
(51) Int. Cl.: F02D 41/04

(54) **VERFAHREN ZUR MODELLGESTÜTZTEN INSTATIONÄRSTEUERUNG EINER BRENNKRAFTMASCHINE**
PROCESS FOR MODEL-BASED NONSTATIONARY CONTROL OF AN INTERNAL COMBUSTION ENGINE
PROCEDE POUR LA COMMANDE MODELISEE EN REGIME NON ETABLI D'UN MOTEUR A COMBUSTION INTERNE

(30) Priorität: 16.04.1996 DE 19615004
(43) Veröffentlichungstag der Anmeldung: 03.02.1999
(73) Patentinhaber: SIEMENS AKTIENGESELLSCHAFT, 80333 München (DE)
(72) Erfinder: TREINIES, Stefan, D-93055 Regensburg (DE); RÖSEL, Gerd, D-01237 Dresden (DE); ENGL, Maximilian, D-93059 Regensburg (DE)
(86) Internationale Anmeldenummer: DE9700658
(87) Internationale Veröffentlichungsnummer: WO9739234

(56) Entgegenhaltungen:
- EP-A- 0 243 042
- EP-A- 0 301 548
- US-A- 5 239 974
- US-A- 5 404 856

## Beschreibung

Die Erfindung betrifft ein Verfahren zur modellgestützten Instationärsteuerung zur Kompensation der Wandfilmeffekte im Saugrohr einer Brennkraftmaschine gemäß dem Oberbegriff von Patentanspruch 1 (vergleiche mit SAE-PAPER 95 04 79).

Bei der Realisierung eines geforderten Luft-Kraftstoff-Verhältnisses im Zylinder einer nach dem Otto-Prinzip arbeitenden Brennkraftmaschine mit Saugrohreinspritzung ist im Instationärbetrieb neben anderen Effekten das dynamische Verhalten von Kraftstoffanlagerungen an den Wänden des Saugrohres zu berücksichtigen. Es ist bekannt, daß eine Kompensation der durch diesen Wandfilm verursachten dynamischen Gemischfehler durch den Einsatz nichtlinearer Modelle möglich ist. Diese Modelle kompensieren die Kraftstoffanlagerungen im Wandfilm, indem sie das zum Wandfilm inverse dynamische Verhalten besitzen. In Abhängigkeit vom Lastsignal des Motors oder adäquater Größen wird der Wert der zu dosierenden Kraftstoffmasse so korrigiert, daß der im Wandfilm gespeicherte Kraftstoff bei der Berechnung der aktuellen Einspritzzeit berücksichtigt wird. Dadurch ergeben sich für eine Lasterhöung/ Lastreduzierung Anreicherungen durch Mehr-/Mindermassen gegenüber den Werten der aus dem Lastsignal berechneten Massen des zu dosierenden Kraftstoffes.

Bisherige Ansätze benutzen das nichtlineare Kompensationsmodell im gesteuerten Betrieb. Die Modellparameter werden von zahlreichen meßbaren Einflußgrößen, wie z.B. der Drehzahl oder der Temperatur des Kraftstoffes abhängig gewählt und in Kennfeldern gespeichert. Einflüsse auf das Wandfilmverhalten, die durch eine veränderte Zusammensetzung des Kraftstoffes, fertigungsbedingte Toleranzen der einzelnen Motoren oder alterungsbdingte Veränderungen an der Brennkraftmaschine hervorgerufen werden, können somit nicht erfaßt werden.

Der Erfindung liegt die Aufgabe zugrunde, ein Verfahren zur modellgestützten Instationärsteuerung einer Brennkraftmaschine anzugeben, mit dem Einflüsse auf das Wandfilmverhalten bei der Berechnung der Kraftstoffzumessung berücksichtigt werden so daß dynamische Gemischfehler auch unter veränderten Betriebsbedingungen der Brennkraftmaschine kompensiert werden können.

Diese Aufgabe wird gemäß den Merkmalen des Patentanspruches 1 gelöst. Vorteilhafte Weiterbildungen sind in den Unteransprüchen angegeben.

Das erfindungsgemäße Verfahren erlaubt eine Adaption der Modellparameter eines Wandfilmkompensationsmodells und dadurch eine Minimierung der dynamischen Gemischfehler der Brennkraftmaschine während des Fahrbetriebes. Auf der Basis des Ausgangssignals mindestens einer, eine breitbandige Sensorcharakteristik aufweisende Lambdasonde, einer sogenannten stetigen, insbesonderen linearen Sonde, werden die im Rahmen einer Grundapplikation applizierten Modellparameter so korrigiert, daß die dynamischen Abweichungen des Lambda-Signals von einem geforderten Wert, zB. λ = 1, d.h. für Lastgrößenänderungen durch Betriebszustandswechsel, bestmöglich reduziert werden. Der permanente Betrieb der Parameteradaption bei gleichzeitigem Einsatz der Lambdaregelung ist durch eine Entkoppelung zwischen Parameteradaption und Lambdaregelung gewährleistet. Dies hat den Vorteil, daß während der Adaption die Lambdaregelung weiterlaufen kann; sie reduziert die stationären Gemischabweichungen, während durch die Parameteradaption dynamische Gemischfehler minimiert werden.

Aus der US-A-5 239 974 ist eine Stationärsteuerung für eine Brennkraftmaschine auf der Basis eines Wandfilmmodells mit vorgegebenen Parametern im Wandfilmmodell bekannt. Ein ausgewählter Parameter wird auf Grund der dynamischen Abweichung eines Lambda Istwertes von einem Lambda-Sollwert adaptiert, um die dynamischen Fehler zu verringern. Als Lambdasonde, deren Meßwerte in diesem Prozeß benutzt werden, ist eine Breitbandsonde vorgesehen. Durch Bestimmung einer Grundeinspritzmenge, sowie eines Übergangs-Kombensationssignals wird eine adaptive Anpassung an Langzeitänderungen erreicht.

Für die folgenden Darlegungen wird ein bekanntes Modell (Achleitner E., Hosp W., Koch A., Schürz W.: Electronic Engine Control System for Gasoline Engines for LEV and ULEV Standards, SAE-Paper:950479, 1995) zur Kompensation der WandfilmEffekte zugrunde gelegt. Dieses Modell gestattet die Berücksichtigung von Verdampfungs- und Transportvorgängen des Kraftstoffes, der sich im Saugrohr der Brennkraftmaschine als Wandfilm angelagert hat. Der Ansatz bildet somit die Grundlage zur Kompensation der wesentlichen Effekte, die durch Kraftstoffanlagerungen an der Saugrohrwand hervorgerufen werden.

Aus der Figur ist die Struktur der Funktion zur Kompensation der Wandfilmeffekte einschließlich der Parameterschätzung anhand einer Blockdarstellung ersichtlich, die aus zwei parallelen Kraftstoffpfaden PF1, PF2 besteht, die strukturell gleichartiges dynamisches Verhalten aufweisen.

Die Blöcke SS11 und SS21 repräsentieren statische Nichtlinearitäten der Pfade PF1 bzw. PF2, deren Verstärkung im gesteuerten Betrieb durch die Werte der Grundapplikation, nämlich durch die Verstärkungsfaktoren F₁₁ bzw. F₂₁ bestimmt wird. Diese Verstärkungsfaktoren sind im wesentlichen Funktionen der Drehzahl und Parametern, welche die Ventilstellung bzw. die Ventilüberschneidung repräsentieren.

Jedem der Blöcke SS11, SS21 wird als Eingangsgröße des Kompensationsmodells ein der Lastgröße L der Brennkraftmaschine entsprechendes Signal (Einspritzzeit, Luftmassenstrom in den Zylinder, Saugrohrdruck) zugeführt.

Den statische Nichtlinearitäten darstellenden Blöcken SS11, SS21 sind dynamisch nichtlineare Systeme mit differenzierend-verzögerndem Verhalten (Blöcke DS11 und DS21) nachgeschaltet. Das Verzögerungsverhalten dieser Glieder wird durch die Parameter der Grundapplikation *f*_{T11} bzw. *f*_{T21} bestimmt. Für die weiteren Überlegungen soll die Annahme${\text{f}}_{\text{T}} {\text{}}_{\text{11}} \text{>} {\text{f}}_{\text{T} \text{21}}$ gelten, d.h. die im Pfad PF2 realisierte Anreicherung klingt schneller ab, als diejenige im Pfad PF1. Dies bedeutet, daß der Pfad PF2 gegenüber dem Pfad PF1 eine höhere Dynamik aufweist.

Um die korrekte Parameterschätzung auch bei stationären Gemischfehlern zu gestatten, wie sie z.B. im Vollastbetrieb auftreten können, wird der mittels der Lambdasonde ermittelte Lambdawert λ, im folgenden vereinfacht als Lambdasignal bezeichnet, durch ein System mit dem dynamischen (differenzierend-verzögerndem) Verhalten${\text{f}}_{\text{T}} {\text{}}_{\text{3}} \text{·} {{\text{λ}}^{̇}}_{\text{ν}} {\text{+λ}}_{\text{ν}} \text{=} {\text{λ}}^{̇}$ gefiltert (Block DS3),
wobei f_{T3} ein applizierbarer Filterfaktor ist, der drehzahlabhängig aus einem Kennfeld ausgelesen wird und λ_{ν} dem dynamischen Gemischfehler entspricht.

Dieser Ansatz leistet einen Beitrag zur Entkopplung von Lambdaregelung und Parameterschätzung.

Für die Auswahl der für die Adaption relevanten Modellparameter, die eine Beeinflussung der Wirkung des Kompensationsmodells mit hohen Freiheitsgraden gestatten, ergeben sich zwei wesentliche Gesichtspunkte.

Erstens muß eine Parameteradaption die Beeinflussung der für eine bestimmte Lastgrößenänderung bereitgestellten Gesamtmasse gestatten. Diese Gesamtmasse muß dem Massenzuwachs des Kraftstoffes im Wandfilm entsprechen. Vor allem durch eine veränderte Kraftstoffzusammensetzung wird die Verdampfungsrate und somit auch die im Wandfilm gespeicherte Kraftstoffmasse beeinflußt.

Zweitens verursachen die genannten Faktoren, welche die hier betrachteten Veränderungen des Wandfilmverhaltens bewirken, auch Abweichungen im zeitlichen Verlauf des Wandfilmauf- bzw. Abbaus.

Die Adaption der Modellparameter (Verstärkungsfaktoren) F₁₁ und F₂₁ ermöglicht eine Anpassung der Kompensationsfunktion unter Berücksichtigung der genannten Aspekte. Der Parameter F₁₁ legt bei der gewählten Modellstruktur die für eine Lastgrößenänderung zur Verfügung gestellte Gesamtanreicherungsmasse fest. Der Parameter F₂₁ beeinflußt den zeitlichen Verlauf der Anreicherung durch die Wahl einer Gewichtung zwischen dem Pfad mit hoher Dynamik (Pfad PF2) und dem Pfad mit geringer Dynamik (Pfad PF1). Damit ist wählbar, welcher Anteil des Eingangssignals über den Pfad mit hoher und welcher Anteil über den Pfad mit niedriger Dynamik geleitet wird, so daß eine Beeinflußung des dynamischen Verhaltens der Gesamtanreicherung ADD gegeben ist.

Somit wird das Ausgangssignal · *L* des Blockes SS21 vom Ausgangssignal *. L* des Blockes SS11 subtrahiert. Dadurch kann die Verstärkung des 1. Pfades PF1 verringert werden und damit ist die Möglichkeit einer Änderung der Gewichtung des Eingangssignal gegeben.

Die Adaption der statischen Verstärkungen, d.h. der Parameter der Grundapplikation F₁₁, F₂₁ der Blöcke SS11 bzw. SS21 erfolgt nach den Beziehungen wobei die Werte F₁₁ und F₂₁ den Werten der Grundapplikationen des Kompensationsmodelles entsprechen und die Werte F₁₄ und F₂₄ die geschätzten Korrekturparameter sind. Durch den gewählten Ansatz (Gleichungen 3 und 4) bleibt das nichtlineare Verhalten, das durch die Grundapplikation festgelegt wird, erhalten.

Ziel der Schätzung der Korrekturparameter F₁₄ und F₂₄ ist die Minimierung der Gütefunktion zum jeweils aktuellen Zeitpunkt n.

Die Differenz (λ_{*Soll*}-λ[*n*]) entspricht dem aktuellen dynamischen Gemischfehler, der durch die Größe λ_{ν} approximiert wird.

Für die Minimierung der Gütefunktion (5) nach einem Gradientenverfahren ist die Bestimmung der zeitlichen Änderung der Eingangsgröße *L* des Kompensationsmodells erforderlich. Unter Berücksichtigung der Totzeit Tₜ zwischen der Lastgröße der Brennkraftmaschine und der Messung des entsprechenden Signals der Lambdasonde erfolgt in den jeweils ein differenzierendverzögerndes Verhalten aufweisenden Blöcken DS12,DS22 die Bestimmung der Lastgrößenänderung für den Pfad PF1 bzw. den Pfad PF2 entsprechend den Gleichungen${\text{f}}_{\text{T}} {\text{}}_{\text{12}} \text{·} {{\text{L}}^{̇}}_{\text{ν1}} \text{+} {\text{L}}_{\text{ν1}} \text{=} {\text{L}}^{̇}$${\text{f}}_{\text{T}} {\text{}}_{\text{22}} \text{·} {{\text{L}}^{̇}}_{\text{ν2}} \text{+} {\text{L}}_{\text{ν2}} \text{=} {\text{L}}^{̇}$

Für die Dimensionierung des dynamischen Verhaltens der Systeme DS12 und DS22 müssen lediglich die Relationen${\text{f}}_{\text{T}} {\text{}}_{\text{12}} \text{> 0.5 ·} {\text{T}}_{\text{t}}$${\text{f}}_{\text{T}} {\text{}}_{\text{22}} \text{> 0.5 ·} {\text{T}}_{\text{t}}$${\text{f}}_{\text{T}} {\text{}}_{\text{12}} {\text{> f}}_{\text{T}} {\text{}}_{\text{22}}$ eingehalten werden. Eine genauere Kenntnis der Totzeit Tₜ, die zwischen der Kraftstoffdosierung und der Erfassung des Luft-Kraftstoff-Verhältnisses durch die Lambdasonde liegt, als in den Relationen (8) und (9) angegeben, ist für eine konvergente Parameterschätzung, d.h. eine Angleichung des geschätzten Parameterwertes an den wahren Wert, nicht erforderlich. Die Einhaltung der Relation (10) ist auf Grund der Festlegung (1) notwendig und gewährleistet eine unabhängige Parameterschätzung für die beiden Pfade PF1 und PF2.

Ausgangsgrößen der Blöcke DS12 bzw DS22 sind die Änderungen der verzögerten Lastsignale L_{ν1} bzw. L_{ν2}. Die eigentliche Schätzung der Adaptionsparameter erfolgt in den Blöcken DS13 und DS23 entsprechend den Gleichungen

Die Faktoren *F*₁₃ bzw. *F*₂₃ bestimmen die Konvergenzgeschwindigkeit des Verfahrens. Um einen günstigeren zeitlichen Verlauf der Werte der Korrekturparameter *F*₁₄ und *F*₂₄ zu erhalten, wird durch die Blöcke DS14 und DS24 eine Tiefpaßfilterung realisiert. Die Ausgangsgröße dieser Filter sind die Adaptionsparameter *F*₁₄ bzw. *F*₂₄, die zur Korrektur der Grundapplikationswerte des Kompensationsmodells entsprechend den Gleichungen (3) und (4) eingesetzt werden.

Die Ausgangsgrößen der beiden Pfade PF1 und PF2 werden summiert und das Ergebnis stellt eine Anreicherung ADD dar, welche die Kraftstoffmasse im Wandfilm darstellt und die zu der Lastgröße, in diesem Beispiel der Basiseinspritzeit T_{iB} addiert wird, so daß eine das Wandfilmverhalten berücksichtigende Einspritzzeit tᵢ zur Verfügung steht.

Da für das angegebene Verfahren die Wahl der zeitlichen Diskretisierung der Differentialgleichungen nicht entscheidend ist, erfolgte die Notation der Gleichungen in kontinuierlicher Form. Die dargestellten Prinzipien lassen sich auch auf andere Parameter des genannten Modells z.B. *f*_{*T*}_{11,} *f*_{*T*}₂₁ bzw. auf andere Modelle zur Kompensation der Wandfilmeffekte anwenden, insbesondere auch auf Modelle mit nur einem Pfad.

## Patentansprüche

1. Verfahren zur modellgestützten Instationärsteuerung einer Brennkraftmaschine, bei der wesentliche Betriebsgrößen erfaßt und daraus sowohl ein Grundeinspritzmengensignal, als auch eine dieses Grundeinspritzmengensignal beeinflussende Korrekturgröße abgeleitet wird, die das dynamische Verhalten von Kraftstoffanlagerungen an den Wänden des Saugrohres der Brennkraftmaschine mittels eines Wandfilmmodells berücksichtigt, wobei die Parameter des Wandfilmmodells abhängig von meßbaren Einflüssen durch eine Grundapplikation festgelegt werden, und ausgewählte Parameter der Grundapplikation (F₁₁,F₂₁) auf der Basis des Ausgangssignals (λ) einer im Abgastrakt der Brennkraftmaschine angeordneten breitbandigen Lambdasonde derart adaptiert werden, daß die dynamischen Abweichungen des Ausgangssignals (λ) von einem vorgegebenen Sollwert (λ_{Soll}) minimiert werden und das Wandfilmmodell zwei parallele Kraftstoffpfade (PF1, PF2) aufweist, die strukturell gleichartiges dynamisches Verhalten, aber unterschiedliches Verzögerungsverhalten besitzen und die Parameter der Grundapplikation (F₁₁,F₂₁) für beide Pfade (PF1, PF2) adaptiert werden
**dadurch gekennzeichnet, daß**
für den Pfad mit geringer Dynamik (PF1) durch einen Parameter (F₁₁) der Grundapplikation die für eine Lastgrößenänderung zur Verfügung gestellte Kraftstoffanreicherung festgelegt wird, während für den Pfad mit hoher Dynamik (PF2) durch einen Parameter (F21) der Grundapplikation der zeitliche Verlauf der Kraftstoffanreicherung durch die Wahl einer Gewichtung zwischen den beiden Pfaden (PF1,PF2) beinflußt wird.

2. Verfahren nach Anspruch 1, dadurch gekennzeichnet, daß als Eingangsgröße des Wandfilmmodells ein dem zeitlichen Verlauf der Lastgröße (L) der Brennkraftmaschine entsprechendes Signal anliegt und als Ausgangsgröße ein additiver Korrekturfaktor (ADD) für das Grundeinspritzmengensignal (t_{iB}) ausgegeben wird.

3. Verfahren nach Anspruch 2, dadurch gekennzeichnet, daß
- das Ausgangssignal (λ) der Lambdasonde einer Filterung unterzogen wird (DS3) und als Ergebnis der Filterung der dynamische Gemischfehler erhalten wird,
- die zeitliche Änderung der Lastgröße (L) bestimmt wird (DS12,DS22),
- aus dem Produkt des dynamischen Gemischfehlers und der zeitlichen Änderung der Lastgröße (L) ein Korrekturparameter ( ) bestimmt wird (DS13,DS23),
- diese Korrekturparameter ( ) multiplikativ mit den Parametern der Grundapplikation (F11,F21) verknüpft werden und als Ergebnis eine Korrekturgröße (ADD) für das Grundeinspritzmengensignal (t_{iB}) erhalten wird.

4. Verfahren nach Anspruch 3, dadurch gekennzeichnet, daß die Korrekturparameter ( ) vor der Multiplikation mit den Parametern der Grundapplikation (F11,F21) einer Filterung unterzogen werden (DS14,DS24)

5. Verfahren nach Anspruch 3, dadurch gekennzeichnet, daß das Ausgangssignal (λ) der Lambdasonde mittels eines, ein differenzierend-verzögerndes Verhalten aufweisendes System (DS3) nach der Beziehung${\text{f}}_{\text{T}} {\text{}}_{\text{3}} \text{·} {{\text{λ}}^{̇}}_{\text{ν}} {\text{+λ}}_{\text{ν}} \text{=} {\text{λ}}^{̇}$ gefiltert wird, wobei *f*_{*T3*} eine applizierbare Filterkonstante darstellt.

6. Verfahren nach Anspruch 3, dadurch gekennzeichnet, daß die zeitliche Änderung der Lastgröße (L) mittels eines, ein differenzierend-verzögerndes Verhalten aufweisendes System (DS12,DS22) nach der Beziehung 3) nach der Beziehung${\text{f}}_{\text{T}} {\text{}}_{\text{12}} \text{·} {{\text{L}}^{̇}}_{\text{ν1}} {\text{+ L}}_{\text{ν1}} \text{=} {\text{L}}^{̇}$${\text{f}}_{\text{T}} {\text{}}_{\text{22}} \text{·} {{\text{L}}^{̇}}_{\text{ν2}} \text{+} {\text{L}}_{\text{ν2}} \text{=} {\text{L}}^{̇}$ gefiltert wird, wobei die Faktoren *f*_{*T*}₁₂,*f*_{*T*}₂₂ das Verzögerungsverhalten beschreiben.

7. Verfahren nach Anspruch 6, dadurch gekennzeichnet, daß für die Dimensionierung des dynamischen Verhaltens der Systeme (DS12,DS22) die Relationen${\text{fT}}_{\text{12}} \text{> 0.5 ·} {\text{T}}_{\text{t}}$${\text{fT}}_{\text{22}} \text{> 0.5 ·} {\text{T}}_{\text{t}}$${\text{fT}}_{\text{12}} \text{>} {\text{fT}}_{\text{22}}$ gelten, wobei mit Tₜ die Totzeit, die zwischen der Kraftstoffdosierung und der Erfassung des Luft-Kraftstoffverhältnisses durch die Lambdasonde liegt, bezeichnet ist.

## Claims

1. Method of model-aided transient-state control of a combustion engine for which important operating variables are measured and from which both a basic injection quantity signal and a correction variable affecting this basic injection quantity signal is derived which takes account of the dynamic response of fuel accumulations on the walls of the induction manifold of the combustion engine using a wall film model, whereby the parameters of the wall film model are defined by a basic application as a function of measurable effects, and selected parameters of the basic application (F₁₁, F₂₁) are adapted on the basis of the output signal (λ) of a wideband lambda probe arranged in the exhaust tract of the engine such that the dynamic deviations of the output signal (λ) from a specified nominal value (λₙₒₘ) are minimized and the wall film model exhibits two parallel fuel paths (PF1, PF2) which possess structurally identical dynamic responses but different delay behaviours and the basic application parameters (F₁₁, F₂₁) are adapted for both paths (PF1, PF2),
**characterized in that**
the fuel enrichment made available for a change in load magnitude is defined by a basic application parameter (F₁₁) for the path with a low dynamic response (PF1), whereas for the path with a high dynamic response (PF2) the timing of the fuel enrichment is influenced by the selection of a weighting between the two paths (PF1, PF2) by means of a basic application parameter (F₂₁).

2. Method in accordance with claim 1, characterized in that a signal corresponding to the time response of the load magnitude (L) of the combustion engine is applied as the input variable of the wall film model and an additive correction factor (ADD) for the basic injection quantity signal (t_{iB}) is output as the output variable.

3. Method in accordance with claim 2, characterized in that
- the output signal (λ) of the lambda probe undergoes filtering (DS3) and the dynamic mixture error is obtained as the result of the filtering,
- the time variation of the load (L) is determined (DS12, DS22),
- a correction parameter ( ) is determined from the product of the dynamic mixture error and the time variation of the load (L) (DS13, DS23),
- this correction parameter ( ) is multiplicatively linked with the parameters of the basic application (F11, F21) and a correction variable (ADD) is obtained for the basic injection quantity signal (t_{iB}) as a result.

4. Method in accordance with claim 3, characterized in that the correction parameters ( ) undergo filtering (DS14, DS24) prior to multiplication with the parameters of the basic application (F11, F21)

5. Method in accordance with claim 3, characterized in that the output signal (λ) of the lambda probe is filtered using a system (DS3) exhibiting a derivative-delaying characteristic in accordance with the correlation${\text{f}}_{\text{T}} {\text{}}_{\text{3}} \text{·} {{\text{λ}}^{̇}}_{\text{ν}} {\text{+ λ}}_{\text{ν}} \text{=} {\text{λ}}^{̇}$ where *f*_{*T*}₃ represents an applicable filter constant.

6. Method in accordance with claim 3, characterized in that the time variation of the load (L) is filtered using a system (DS12, DS22) exhibiting a derivative-delaying characteristic in accordance with equation 3) as expressed by the correlations${\text{f}}_{\text{T}} {\text{}}_{\text{12}} \text{·} {{\text{L}}^{̇}}_{\text{ν1}} \text{+} {\text{L}}_{\text{ν1}} \text{=} \text{L}$${\text{f}}_{\text{T}} {\text{}}_{\text{22}} \text{·} {{\text{L}}^{̇}}_{\text{ν2}} \text{+} {\text{L}}_{\text{ν2}} \text{=} \text{L}$ where the factors *f*_{*T*}₁₂ , *f*_{*T*}₂₂ describe the delay response.

7. Method in accordance with claim 6, characterized in that, for dimensioning the dynamic response of the systems (DS12, DS22), the correlations${\text{f}}_{\text{T12}} \text{> 0.5 ·} {\text{T}}_{\text{t}}$${\text{f}}_{\text{T22}} \text{> 0.5 ·} {\text{T}}_{\text{t}}$${\text{f}}_{\text{T12}} \text{>} {\text{f}}_{\text{T22}}$ apply, where Tₜ designates the dead time between fuel metering and recording of the air-fuel ratio by the lambda probe.

## Revendications

1. Procédé de commande non stationnaire, s'appuyant sur un modèle, d'un moteur à combustion interne, suivant lequel des grandeurs de fonctionnement essentielles sont relevées et en sont dérivés un signal définissant la quantité de base injectée, ainsi qu'une grandeur de correction modifiant ce signal de quantité de base injectée, qui prennent en compte le comportement dynamique des couches de carburant adhérant sur les parois du collecteur d'admission du moteur à combustion interne au moyen d'un modèle de film de paroi, les paramètres du modèle de film de paroi étant déterminés, en fonction d'influences mesurables, par une application de base, et des paramètres choisis de l'application de base (F₁₁, F₂₁) étant, sur la base du signal de sortie (λ) d'une sonde lambda à large bande disposée dans le collecteur d'échappement du moteur à combustion interne, adaptés de telle façon que les écarts dynamiques du signal de sortie (λ) soient rendus minimaux par rapport à une valeur de consigne prédéfinie (λ_{Soll}) et que le modèle de film de paroi présente deux chemins parallèles du combustible (PF1, PF2), qui possèdent un comportement dynamique structurellement équivalent, mais un comportement retardateur différent, et que les paramètres de l'application de base (F₁₁, F₂₁) soient ajustés pour les deux chemins (PF1, PF2),
caractérisé en ce que,
pour le chemin comportant la dynamique la plus faible (PF1), on détermine, au moyen d'un paramètre (F11) de l'application de base, l'enrichissement de carburant mis à disposition pour une modification de grandeur de la charge, tandis que, pour le chemin comportant la dynamique la plus élevée (PF2), au moyen d'un paramètre (F21) de l'application de base, le déroulement dans le temps de l'enrichissement du carburant est influencé par le choix d'une pondération entre les deux chemins (PF1, PF2).

2. Procédé suivant la revendication 1, caractérisé en ce qu'un signal correspondant au déroulement dans le temps de la grandeur (L) de la charge du moteur à combustion interne est appliqué comme grandeur d'entrée du modèle de film de paroi, et en ce qu'un facteur de correction additionnel (ADD) pour le signal définissant la quantité de base injectée (t_{iB}) est donné comme grandeur de sortie.

3. Procédé suivant la revendication 2, caractérisé en ce que
- le signal de sortie (λ) de la sonde lambda est soumis à un filtrage (DS3), et on obtient comme résultat du filtrage le défaut dynamique de mélange,
- la modification dans le temps de la grandeur de la charge (L)est déterminée (DS12, DS22),
- à partir du produit du défaut dynamique de mélange et de la modification dans le temps de la grandeur de la. charge (L), un paramètre de correction ( ) est déterminé (DS13, DS23),
- ces paramètres de correction ( ), par multiplication avec les paramètres d'application de base (F11, F21), sont combinés, et on obtient comme résultat une grandeur de correction (ADD) pour le signal définissant la quantité de base injectée (t_{iB}).

4. Procédé suivant la revendications 3, caractérisé en ce que les paramètres de correction ( ) sont soumis à un filtrage avant la multiplication par les paramètres de l'application de base (F11, F21)

5. Procédé suivant la revendication 3, caractérisé en ce que le signal de sortie (λ) de la sonde lambda est filtré au moyen d'un système (DS3) présentant un comportement retardateur différentiel suivant la relation$\text{f} {\text{}}_{{\text{T}}_{\text{3}}} \text{.} {{\text{λ}}^{̇}}_{\text{ν}} {\text{+ λ}}_{\text{ν}} \text{=} {\text{λ}}^{̇} \text{,}$ où *f*_{T₃} représente une constante de filtrage que l'on peut appliquer.

6. Procédé suivant la revendication 3, caractérisé en ce que la modification dans le temps de la grandeur (L) de la charge est filtrée au moyen d'un système présentant un comportement différentiateur-retardateur suivant la relation 3), d'après la relation${\text{f}}_{\text{T12}} \text{.} {{\text{L}}^{̇}}_{\text{ν1}} \text{+} {\text{L}}_{\text{ν1}} \text{= L}$${\text{f}}_{\text{T22}} \text{.} {{\text{L}}^{̇}}_{\text{ν2}} \text{+} {\text{L}}_{\text{ν2}} \text{= L}$ les facteurs *f*_{T12,} *f*_{T22} décrivant le comportement retardateur.

7. Procédé suivant la revendication 6, caractérisé en ce que, pour le dimensionnement du comportement dynamique des systèmes (DS12, DS22), s'appliquent les relations${\text{f}}_{\text{T12}} {\text{> 0,5 T}}_{\text{t}}$${\text{f}}_{\text{T22}} {\text{> 0,5 T}}_{\text{t}}$${\text{f}}_{\text{T12}} \text{>} {\text{f}}_{\text{T22}}$ où Tₜ désigne le temps mort s'étendant entre le dosage du carburant et l'acquisition du rapport air-carburant au moyen de la sonde lambda.
